# NEUE EUROPÄISCHE PATENTSCHRIFT

(11) **EP 0 230 624 B2**
(45) Veröffentlichungstag und Bekanntmachung des Hinweises auf die Entscheidung über den Einspruch: **17.03.1993**
(45) Hinweis auf die Patenterteilung: 20.09.1989
(21) Anmeldenummer: 86117697.2
(22) Anmeldetag: 18.12.1986
(51) Int. Cl.: B05B 5/04

(54) **Elektrostatische Sprühpistole, insbesondere für Pulver**
Electrostatic spray gun especially for powdered material
Pistolet de pulvérisation électrostatique particulièrement pour poudres

(30) Priorität: 16.01.1986 DE 3601081
(43) Veröffentlichungstag der Anmeldung: 05.08.1987
(73) Patentinhaber: Kopperschmidt-Mueller GmbH & Co KG, D-4800 Bielefeld 14 (DE)
(72) Erfinder: Kuhn, Wolfgang, D-4815 Schloss Holte (DE); Rapp, Karl, D-7159 Auenwald (DE)
(74) Vertreter: Knoblauch, Ulrich, Dr.-Ing.

(56) Entgegenhaltungen:
- DE-A- 2 642 587
- DE-A- 3 412 694
- DE-C- 2 347 491
- FR-A- 1 223 451
- GB-A- 2 041 250

## Beschreibung

Die Erfindung bezieht sich auf eine elektrostatische Sprühpistole, insbesondere für Pulver, mit einem zwischen einem Außenrohr und einem Kernrohr gebildeten Ringspalt, der mit einem Anschluß für Material und/oder Gas verbunden ist, und einer Elektrode, die innerhalb der Länge des Kernrohrs angeordnet und mit einer im Kernrohr verlaufenden Hochspannungsleitung verbunden ist.

Bei einer bekannten Sprühpistole dieser Art (DE-A 412 694) dient der Ringspalt der Zufuhr eines Pulver-Luft-Gemisches. Das Kernrohr steht über das Außenrohr nach vorn über und weist einen Umfangsspalt auf, über den rotierende Steuerluft zuführbar ist. Die Ionisierung erfolgt mit Hilfe eines dritten Luftstromes, der zentrisch zugeführt und dann an der Mündung über einen Konusspalt, der teilweise durch eine scheibenförmige Elektrode begrenzt wird, in die Pulverwolke eingeleitet wird.

Bei einer anderen bekannten elektrostatischen Beschichtungsvorrichtung (DE-C 2 347 491) strömt ein Pulver-Gas-Gemisch turbulent durch einen Isolierstoffkanal, wodurch die Pulverteilchen elektrostatisch aufgeladen werden. Geerdete Elektroden, welche die Wand des Isoliertoffkanals durchsetzen, dienen dazu, die Oberflächenladung auf der Berührungsfläche des Isolierstoffkanals durch Ionisation zu kompensieren.

Bekannt ist ferner eine elektrostatische Farbauftragseinrichtung (DE-A-26 42 587), bei der einem Zyklonabscheider, welcher durch einen Zylinder und einen Konus begrenzt wird, über den Eingang ein bereits aufgeladenes Pulver-Luft-Gemisch zugeführt wird, während Pulver über einen ersten Ausgang austritt und Luft über einen zweiten Ausgang abgesaugt wird. Im Abscheiderraum gibt es zum Zweck der Ladungssammlung strahlenförmig angeordnete, nadelförmige Koronapole, die an ihrem Grundteil die Wand einer Isolatorröhre durchdringen. Sie stehen mit einem in der Röhre gleitbeweglich angebrachten Hilfskoronapol, nicht aber mit einer Hochspannung in Verbindung.

Des weiteren ist eine Sprühvorrichtung bekannt (FR-A-12 23 451), bei der ein elektrostatisches Feld zwischen einer äußeren, an Hochspannung liegenden Elektrode und einer inneren, an Masse liegenden Elektrode erzeugt wird. Die innere Elektrode besteht aus vier radial stehenden Messern, die an einem zentrischen Träger befestigt sind.

Der Erfindung liegt die Aufgabe zugrunde, eine elektrostatische Sprühpistole der eingangs beschriebenen Artanzugeben, bei derdie lonisierung mit sehr geringem konstruktiven Aufwand verbessert werden kann.

Diese Aufgabe wird erfindungsgemäß dadurch gelöst, daß die Elektrode mit mindestens zwei in Umfangsrichtung versetzten Spitzen die Wand des Kernrohrs durchsetzt und daß die Hochspannungsversorgung aller Spitzen durch eine einzige mittige Kontaktierung der Elektrode erfolgt.

Bei dieser Konstruktion sich im Bereich des durch den Ringspalt zugeführten Mediums zwei oder vorzugsweise mehr Korona-Entladugen, die eine starke Ionisierung bewirken. Wenn das Material, beispielweise in Form eines Pulver-Luft-Gemisches, über diesen Ringspalt zugeführt wird, kann es wesentlich stärker aufgeladen werden, als es bei einer nachträglichen Vermischung mit ionisierter Luft der Fall wäre. Da die Elektrode die Wand des Kernrohrs durchsetzt, genügt eine einzige mittige Kontaktierung mit der Hochspannungsleitung, um alle Spitzen mit Hochspannung zu versorgen. Der konstruktive Aufwand ist daher sehr gering.

Die Spitzen der Elektrode können sich im Innern des Ringspalts befinden. Wenn des Kernrohr über das Außenrohr nach vorn übersteht, empfiehlt es sich aber, daß die Elektrode inmitten des überstehenden Teils des Kernrohrs dessen Wand durchsetz. Die lonisierung erfolgt daher dort, wo das Pulver-Luft-Gemisch bereits aus dem engen Ringspalt ausgetreten ist und daher seine Geschwindigkeit reduziert hat. Außerdem kann sich an dieser Stelle die Korona-Entladung und das elektrostatische Feld frei und ohne Behinderung durch das isolierende Außenrohr ausbreiten.

Wenn im Innern des Kernrohres ein Kanal verläuft, der ebenfalls mit einem Anschluß für Material und/oder Gas verbunden ist, empfiehlt es sich, daß die Elektrode auch im Kernrohrkanal Entladungsabschnitte aufweist. Auf diese Weise kann mit einer einzigen Elektrode eine Ionisierung praktisch des gesamten zugeführten Mediums erfolgen, so daß eine sehr intensive loniseirung des Materials, insbesondere des Pulvers, möglich ist.

Vorzugsweise ist der vorderste Teil der Hochspannungsleitung ein Kontaktelement, das durch eine Feder gegen den Mittelteil der Elektrode gedrückt ist. Die Feder gewährleistet einen bestimmten Kontakdruck, der auch bei rauhem Betrieb aufrecht erhalten wird. Außerdem werden Toleranzunterschiede ausgeglichen.

Hierbei können die Feder und stabförmige Übertragungselemente in einem Schutzrohr angeordnet sein, das am vorderen Ende das Kontaktelement trägt. Dieses Schutzrohr erleichtert den Einbau und führt die die Federkraft und die elektrische Spannung übertragenden stabförmgien Übertragungselemente.

Als stabförmige Übertragungselemente kommen insbesondere Begrenzungswiderstände in Betracht.

Mit Vorteil ist der Kernrohrkanal durch den Ringspalt zwischen Schutzrohr und Kernorhr gebildet. Auf diese Weise werden das Schutzrohr und die in ihm befindlichen Begrenzungswiderstände ständig gekühlt. Außerdem erlaubt es der Ringspalt, die über den Kernrohrkanal zugeführte Luft auf mehrere außermittig angeordnete Entladungsabschnitte der Elektrode auftreffen zu lassen, was die Ionisierung verbessert.

Die Elektrodenspitzen sind vorzugsweise in flachen, kalottenartigen Senken der Kernrohroberfläche angeordnet. Dies schafft einen ausreichenden Platz für die Ausbildung der Korona-Entladung, ohne daß die Spitzen zu weit übe die Kernrohroberfläche hinausstehen müßten. In manchen Fällen genügt es sogar, wenn die Spitzen innerhalb der Umfangsfläche der Kernrohrs enden.

Die Anordnung der Spitzen richtet sich nach dem konstruktiven Aufbau und dem Anwendungszweck der Sprühpistole. Die Spitzen können asymmetrisch, beispielweise einseitig angeordnet sein. In den meisten Fällen wird jedoch eine symmetrische Anordnung bevorzugt. Insbesondere können die Spitzen mit gleichem Winkelabstand voneinander angeordnet sein, was ein symmetrisches und bei vier und mehr Spitzen in Umfangsrichtung annähernd gleichförmiges lonisierungsmuster ergibt.

Im einfachsten Fall besteht die Elektrode aus Drahtabschnitten. Insbesondere können sich kreuzende Drahtabschnitte druch entsprechende Bohrungen in der Kernrohrwand gesteckt sein. Stattdessen kann die Elektrode auch aus einem sternförmigen Blechschnitt bestehen.

In weiterer Ausgestaltung ist der Mündung ein Prallkörper vorgeschaltet, der über einen ringspaltähnlichen Kanal mit dem Kernrohrkanal in Verbindung steht. Auf diese Weise wird ionisierte Luft aus dem Kernrohrkanal mit dem Pulver-Luft-Gemisch aus dem Ringspalt außerhalb des Kernrohrs vermischt, was eine intensive Ionisierung ermöglicht.

Vorzugsweise ist der Prallkörper auf einen vorderen federnden Abschnitt eines in das Kernrohreingesteckten Halters aufgeschnappt. Er läßt sich daher leicht auswechseln und den jeweiligen Arbeitsbedingungen, einschließlich der lonisierung, anpassen.

Günstig ist es auch, wenn der Halter mit einem hinteren federnden Abschnitt auf einen Stift im Kernrohr aufgeschnappt ist. Auch der Halter läßt sich dann leicht herausnehmen und wieder einsetzen, was den Austausch und die Reinigung erleichtert.

Die Erfindung wird nachstehend anhand in der Zeichnung dargestellter, bevorzugter Ausführungsbeispiele näher erläutert. Es zeigen:
Fig. 1 einen Längsschnitt durch eine erste Ausführungsform einer elektrostatischen PulverSprühpistole gemäß der Erfindung,
Fig. 2 einen Querschnitt längs der Lini A-A der Fig. 1,
Fig. 3 einen Längsschnitt durch den Vorderteil einer abgewandelten Ausführungsform,
Fig. 4 im Längsschnitt den hinteren Teil einerweiteren Ausführungsform und
Fig. 5 bis 9 verschiedene elektrodenformen.

In Fig. 1 ist eine elektrostatische Spühpistole veranschaulicht, die ein Griffstück 1 mit einem Hochspannungsleitungsanschluß 2 und einem Luftanschluß 3 sowie ein Drosselventil 4 im Luftkanal, ein Zwischenstück 5 mit einem Anschluß 6 für eine Zuleitung 7, über die ein Pulver-Luft-Gemisch zuführbar ist, sowie ein auf das Zwischenstück 5 aufgestecktes Außenrohr 8 und ein in das Zwischenrohr eingeschraubtes Kernrohr 9 aufweist. Das Pulver-Luft-Gemisch wird daher über einen Ringspalt 10 zwischen Außenrohr 8 und Kernrohr 9 zugeführt und tritt als Ringstrahl aus der Mündung 11 aus.

Mit Abstand vor der Mündung 11 ist eine Elektrode 12 angeordnet, die aus zwei sich kreuzenden Drahtabschnitten 13 und 14 besteht. Diese sind durch entsprechende Öffnungen 15 in der Wand des Kernrohres 9 gesteckt und können in der Mitte miteinander verbunden sein. Auf diese Weise ergeben sich vier äußere Spitzen 16, die aus dem Kernrohr 9 nach außen ragen und eine Korona-Entladung in dem aus der Mündung 11 austretenden Ringstrahl des Pulver-Luft-Gemisches hervorrufen. Damit die Spitzen nicht zu weit vorstehen müssen, ist in der Außenwand des Kernrohres 9 jeweils eine kugelkalottenartige flache Vertiefung 17 vorgesehen. Die im Innenraum 18 des Kernrohres 9 frei liegenden Drahtabschnitte 19 bilden ebenfalls Entladungsabschnitte, welche die über die Leitung 7 zuströmende Luft zu ionisieren vermögen.

Das Zentrum der Elektrode 12 wird von einem Kontaktstück 20 berührt, das durch eine Feder 21 unter Zwischenschaltung zweier stabförmiger Übertragungselemente 22 und 23, hier Hochspannungswiderstände, belastet ist. Die Feder stützt sich an einer steifen Hochspannungsleitung 24 ab, die mit dem Hochspannungsanschluß 22 verbunden ist. Der Endabschnitt dieser Hochspannungsleitung 24, die Feder 21 und die Übertragungselemente 22 und 23 sind in einem Schutzrohr 25 untergebracht, das in das Zwischenstück 5 eingeschraubt ist und eine Führung für die Übertragungselemente 22, 23 bildet. Der Außendurchmesser des Schutzrohres 25 ist kleiner als der Innendurchmesser des Kernrohres 9, so daß ein Ringspalt 26 verbleibt, durch den vom Anschluß 3 her zugeführte Luft über die Elektrode 12 an die Mündung 27 des Kernrohres geleitet wird, wobei das Schutzrohr 25 und die darin enthaltenen Widerstände gekühlt werden.

In die Mündung 27 ist ein außen mit Axialnuten versehener Halter 28 eingesetzt und mit einem hinteren, durch Axialschlitze federnd gemachten Abschnitt auf einen Querstift 29 aufgeschnappt. Auf den vorderen, ebenfalls durch Axialschlitze federnd gemachten Abschnitt des Halters ist ein Prallkörper 30 aufgeschnappt. Auf diese Weise ergibt sich ein ringspalt- ähnlicher Kanal 31 für die austretende Luft, die mit Hilfe des Prallkörpers 30 in den Ringstrahl des Pulver-Luft-Gemisches gelenkt wird, so daß eine definierte Pulverwolke entsteht. Der Halter 28 weist einen Axialkanal 32 auf, über den ein Teil der vom Anschluß 3 her kommenden und an der Elek trode 12 ionisierten Luft abgegeben werden kann, die den Leerraum hinter dem Prallkörper spült.

In das Handstück 1 ist eine Hülse 33 eingeschoben, die nach vorn übersteht und in eine Bohrung 34 des Zwischenstücks 5 eingreift. Es genügt dann eine Spannvorrichtung, z. B. Axialschrauben, um das Griffstück 1 und das Zwischenstück 5 längs der Trennfläche 35 miteinander zu verbinden, wobei ein Kanal 36 im Zwischenstück 5 mit dem entsprechenden Kanal 37 im Handstück in Verbindung kommt.

Die angestrebte gute Ionisierung des Pulvers ergibt sich dadurch, daß an vier gleichmäßig über den Umfang verteilten Spitzen 16 eine starke Korona-Entladung erfolgt, und weil auch die über den Prallkörper 30 zugeführte Formluft ionisiert ist.

Bei der Ausführungsform nach Fig. 3, bei der für entsprechende Teile um 100 gegenüber Fig. 1 erhöhte Bezugszeichen verwendet werden, befindet sich die Elektrode 112 an einer Stelle, wo die Spitzen 116 sich im Ringspalt 110 zwischen dem Außenrohr 108 und dem Kernrohr 109 befinden. In diesem Fall wirkt die Feder 121 gleichzeitig als Kontaktstück. Dafür stützt sich die Kette der stabförmigen Übertragungselemente 122 und 123 unmittelbar an der Hochspannungsleitung ab. Ein Schutzrohr ist nicht vorgesehen. Vielmehr sind die Übertragungselemente 122 und 123 mit Hilfe von Längsnuten aufweisenden Führungshülsen 138 im inneren Kernrohrkanal 126 geführt.

Dem Prallkörper 130 ist eine Drallvorrichtung 139 in der Form von schraubenförmigen Nuten für die Formluft vorgeschaltet, so daß diese einen Drall erfährt.

Fig. 4 zeigt, die in Fig. 1 veranschaulichte Pistole einfach durch Auswechseln des Griffstücks 1 mit einem Halter 101 zu einer Automatik-Sprühpistole umgewandelt werden kann. Der Halterwird mittels seiner Bohrung 140 an einer Tragkonstruktion befestigt.

Die Fig. 5 bis 8 zeigen abgewandelte Drahtelektroden. Die Elektrode 212 der Fig. 5 besitzt nur zwei Korona-Spitzen 216. Dies ist für das Beschichten mancher Werkstücke von Interesse, bei denen auf zwei einander gegenüberliegenden Seiten ein stärkerer Umgriff erforderlich ist. Wenn die Spühpistole einen Flachstrahl abgibt, kann es auch von Interesse sein, diese Elektrode wahlweise in der Ebene des Flachstrahls oder senkrecht dazu anzuordnen. Die Fig. 6 und 7 zeigen, daß die Elektroden 312 und 412 auch mit mehr Spitzen 316 oder weniger Spitzen 416 als die in Fig. 2 veranschaulichte Anzahl 4 ausgestattet sein kann. Fig. 8 zeigt eine Elektrode 512 mit nur einseitig angeordneten Spitzen 516. Dies ist empfehlenswert, wenn der angestrebete Umgriff einseitig besonders stark sein muß. Die veranschaulichten Drahtelektroden können so hergestellt werden, daß die Einzeldrähte in Bohrungen des Kernrohres eingeführt werden. Entweder ist die Lage der Drähte durch Reibungsschluß ausreichend gesichert; oder es wird durch eine Lötung oder Klebung in Zentrum ein Zusammenhalt hergestellt.

In Fig. 9 ist eine aus Blech bestehende Sternelektrode 612 veranschaulicht, die ebenfalls Koronaspitzen 616 aufweist. Eine solche Elektrode kann beispielsweise bei der Herstellung eines aus Kunststoff bestehenden Kernrohres mit eingeformt werden.

Der Erfindungsgedanke läßt sich auch auf Flüssigkeits-Spritzpistolen anwenden, insbesondere auf solche, bei denen über einen äußeren Ringspalt Zerstäubungs- und/oder Formluft zugeführt wird, während die Flüssigkeit durch den Kernrohrkanal zugeleitet wird.

Auch im Ringspalt 31 kann eine Drallvorrichtung vorgesehen sein. Die Pistole kann auch für Mehrkomponenten-Betrieb vorgesehen werden, wo die eine Komponente durch einen äußeren Ringspalt und die andere Komponente durch einen Kanal im Kernrohr zugeführt wird.

## Patentansprüche

1. Elektrostatische Sprühpistole, insbesondere für Pulver, mit einem zwischen einem Außenrohr und einem Kernrohr gebildeter. Ringspalt, der mit einem Anschluß für Material und/oder Gas verbunden ist, und einer Elektrode, die innerhalb der Länge des Kernrohrs angeordnet und mit einer im Kernrohr verlaufenden Hochspannungsleitung verbunden ist, dadurch gekennzeichnet, daß die Elektrode (12; 112) mit mindestens zwei in Umfangsrichtung versetzten Spitzen (16; 116) die Wand des Kernrohrs durchsetzt und daß die Hochspannungsversorgung aller Spitzen durch eine einzige mittige Kontaktierung der Elektrode erfolgt.

2. Elektrostatische Sprühpistole nach Anspruch 1, bei der das Kernrohr über das Außenrohr nach vorn übersteht, dadurch gekennzeichnet, daß die Elektrode (12) inmitten des überstehenden Teils des Kernrohrs (9) dessen Wand durchsetzt.

3. Elektrostatische Sprühpistole nach Anspruch 1 oder 2, bei der im Innern des Kernrohrs ein Kanal verläuft, der ebenfalls mit einem Anschluß für Material und/oder Gas verbunden ist, dadurch gekennzeichnet, daß die Elektrode (12) auch im Kernrohrkanal Entladungsabschnitte (19) aufweist.

4. Elektrostatische Sprühpistole nach einem derAnsprüche 1 bis 3, dadurch gekennzeichnet, daß der vorderste Teil der Hochspannungsleitung (24) ein Kontaktelement (20; 121) ist, das mittels Federkraft gegen den Mittelteil der Elektrode (12; 112) gedrückt ist.

5. Elektrostatische Sprühpistole nach Anspruch 4, dadurch gekennzeichnet, daß eine Feder (21) und stabförmige Übertragungselemente (22, 23) in einem Schutzrohr (25) angeordnet sind, das am vorderen Ende das Kontaktelement (20) trägt.

6. Elektrostatische Sprühpistole nach Anspruch 5, dadurch gekennzeichnet, daß die stabförmigen Übertragungselemente (22, 23; 122, 123) Begrenzungswiderstände sind.

7. Elektrostatische Sprühpistole nach einem derAnsprüche 3 bis 6, dadurch gekennzeichnet, daß der Kernrohrkanal im Bereich des Schutzrohrs (25) durch den Ringspalt (26) zwischen Schutzrohr und Kernrohr (9) gebildet ist.

8. Elektrostatische Sprühpistole nach einem derAnsprüche 1 bis 7, dadurch gekennzeichnet, daß die Elektrodenspitzen in flachen kalottenartigen Senken (17) der Kernrohroberfläche angeordnet sind.

9. Elektrostatische Sprühpistole nach einem derAnsprüche 1 bis 8, dadurch gekennzeichnet, daß die Spitzen (16; 116; 216; 316; 416; 616) mit gleichem Winkelabstand voneinander angeordnet sind.

10. Elektrostatische Sprühpistole nach einem derAnsprüche 1 bis 9, dadurch gekennzeichnet, daß die Elektrode (12; 112; 212; 312; 412; 512) aus Drahtabschnitten (13, 14) besteht.

11. Elektrostatische Sprühpistole nach Anspruch 10, dadurch gekennzeichnet, daß die Drahtabschnitte (13, 14) durch entsprechende Bohrungen (15) in der Kernrohrwand gesteckt sind.

12. Elektrostatische Sprühpistole nach einem derAnsprüche 1 bis 9, dadurch gekennzeichnet, daß die Elektrode (612) aus einem sternförmigen Blechschnitt besteht.

13. Elektrostatische Sprühpistole nach einem derAnsprüche 3 bis 12, dadurch gekennzeichnet, daß der Mündung ein Prallkörper (30) vorgeschaltet ist, der über einen ringspaltähnlichen Kanal (31) mit dem Kernrohrkanal (26) in Verbindung steht.

14. Elektrostatische Sprühpistole nach Anspruch 13, dadurch gekennzeichnet, daß der Prallkörper (30) auf einen vorderen federnden Abschnitt eines in das Kernrohr (9) eingesteckten Halters (28) aufgeschnappt ist.

15. Elektrostatische Sprühpistole nach Anspruch 14, dadurch gekennzeichnet, daß der Halter (28) mit einem hinteren federnden Abschnitt auf einen Stift (29) im Kernrohr (9) aufgeschnappt ist.

## Claims

1. Electrostatic spray gun, particularly for powder, having an annular gap, formed between an outer tube and an inner tube, which is connected to a connection for material and/or gas, and having an electrode which is arranged inside the length of the inner tube and which is connected to a high-tension line extending in the inner tube, characterised in that the electrode (12; 112) penetrates the wall of the inner tube with at least two points (16; 116) staggered in the circumferential direction and that the high-tension supply of all the points is effected by a single central contacting of the electrode.

2. Electrostatic spray gun according to Claim 1, in which the inner tube overhangs the outer tube forwards, characterised in that the electrode (12) penetrates the wall of the inner tube (9) in the centre of its overhanging part.

3. Electrostatic spray gun according to Claim 1 or 2, in which a duct, which is likewise connected to a connection for material and/or gas, extends inside the inner tube, characterised in thatthe electrode (12) also exhibits discharge sections (19) in the inner tube duct.

4. Electrostatic spray gun according to one of Claims 1 to 3, characterised in that the foremost part of the high-tension line (24) is a contact element (20; 121) which is pressed against the central part of the electrode (12; 112) by spring power.

5. Electrostatic spray gun according to Claim 4, characterised in that a spring (21) and rod-shaped transmission elements (22, 23) are arranged in a protective tube (25) which carries the contact element (20) at the front end.

6. Electrostatic spray gun according to Claim 5, characterised in that the rod-shaped transmission elements (22, 23; 122, 123) are limiting resistances.

7. Electrostatic spray gun according to one of Claims 3 to 6, characterised in that the inner tube duct in the region of the protective tube (25) is formed by the annular gap (26) between protective tube and inner tube (9).

8. Electrostatic spray gun according to one of Claims 1 to 7, characterised in that the electrode points are arranged in flat, dome-like depressions (17) in the inner tube surface.

9. Electrostatic spray gun according to one of Claims 1 to 8, characterised in that the points (16; 116; 216; 316; 416; 616) are arranged at equal angular intervals from each other.

10. Electrostatic spray gun according to one of Claims 1 to 9, characterised in that the electrode (12; 112; 212; 312; 412; 512) consists of wire sections (13, 14).

11. Electrostatic spray gun according to Claim 10, characterised in that the wire sections (13, 14) are plugged through corresponding bores (15) in the inner tube wall.

12. Electrostatic spray gun according to one of Claims 1 to 9, characterised in that the electrode (612) consists of a star-shaped sheet metal section.

13. Electrostatic spray gun according to one of Claims 3 to 12, characterised in that a baffle element (30) which communicates with the inner tube duct (26) by an annular gap-like duct (31) is connected in front of the orifice.

14. Electrostatic spray gun according to Claim 13, characterised in that the baffle element (30) is snapped onto a front resilient section of a bracket (28) plugged into the inner tube (9).

15. Electrostatic spray gun-according to Claim 14, characterised in that the bracket (28) is snapped by a rear resilient section onto a pin (29) in the inner tube (9).

## Revendications

1. Pistolet de pulvérisation électrostatique, en particulier pour des poudres, comprenant un interstice annulaire formé entre un tube externe et un tube interne, et relié à un raccord à matière et/ou à gaz, et une électrode qui est agencée à l'intérieur de la longueur du tube interne et qui est raccordée à un conducteur haute tension s'étendant dans le tube interne, caractérisé en ce que l'électrode (12 ; 112) est munie d'au moins deux pointes (16 ; 116) décalées dans le sens périphérique qui traversent la paroi du tube interne eten ce que l'alimentation haute tension de toutes les pointes s'effectue par une mise en contact médiane unique de l'électrode.

2. Pistolet de pulvérisation électrostatique selon la revendication 1, dans lequel le tube interne fait saillie vers l'avant au-delà du tube externe, caractérisé par le fait que l'électrode (12) traverse la paroi du tube interne (9) dans les limites de la partie saillante de celui-ci.

3. Pistolet de pulvérisation électrostatique selon la revendication 1 ou 2, dans lequel l'espace intérieur du tube interne est parcouru par un canal qui est relié, lui aussi, à un raccord à matière et/ou à gaz, caractérisé par le fait que l'électrode (12) présente des tronçons de décharge (19) également dans le canal du tube interne.

4. Pistolet de pulvérisation électrostatique selon l'une des revendications 1 à 3, caractérisé par le fait que la partie antérieure extrême du conducteur (24) de haute tension est un élément de contact (20 ; 121) pressé, par la force d'un ressort, contre la partie médiane de l'électrode (12 ; 112).

5. Pistolet de pulvérisation électrostatique selon la revendication 4, caractérisé par le fait qu'un ressort (21) et des éléments de transmission (22, 23) en forme de barrettes sont disposés dans un tube protecteur (25), qui porte l'élément de contact (20) à son extrémité antérieure.

6. Pistolet de pulvérisation électrostatique selon la revendication 5, caractérisé par le fait que les éléments de transmission (22, 23 ; 122, 123) en forme de barrettes sont des résistances l imitatrices.

7. Pistolet de pulvérisation électrostatique selon l'une des revendications 3 à 6, caractérisé par le fait que le canal du tube interne est formé, au voisinage du tube protecteur (25), par un interstice annulaire (26) entre ce tube protecteur et ledit tube interne (9).

8. Pistolet de pulvérisation électrostatique selon l'une des revendications 1 à 7, caractérisé par le fait que les pointes de l'électrode sont logées dans des encaissements (17) de la surface du tube interne, aplatis et du type calottes.

9. Pistolet de pulvérisation électrostatique selon l'une des revendications 1 à 8, caractérisé par le fait que les pointes (16 ; 116 ; 216 ; 316 ; 416 ; 616) sont disposées selon un espacement angulaire égal.

10. Pistolet de pulvérisation électrostatique selon l'une des revendications 1 à 9, caractérisé par le fait que l'électrode (12 ; 112 ; 212 ; 312 ; 412 ; 512) est constituée par des tronçons (13, 14) de fils métalliques.

11. Pistolet de pulvérisation électrostatique selon la revendication 10, caractérisé par le fait que les tronçons (13, 14) de fils métalliques sont emboi- tés à travers des perçages correspondants (15), pratiqués dans la paroi du tube interne.

12. Pistolet de pulvérisation électrostatique selon l'une des revendications 1 à 9, caractérisé par le fait que l'électrode (612) consiste en une pièce de tôle découpée, configurée en étoile.

13. Pistolet de pulvérisation électrostatique selon l'une des revendications 3 à 12, caractérisé par le fait qu'une chicane (30), disposée en amont de l'embouchure, est en communication avec le canal (26) du tube interne par l'intermédiaire d'un canal (31) similaire à un interstice annulaire.

14. Pistolet de pulvérisation électrostatique selon la revendication 13, caractérisé par le fait que la chicane (30) est enfilée, par déclic, sur un tronçon antérieur élastique d'un support (28) emboîté dans le tube interne (9).

15. Pistolet de pulvérisation électrostatique selon la revendication 14, caractérisé par le fait que le support (28) est enfilé par déclic, par un tronçon postérieur élastique, sur un téton (29) situé dans le tube interne (9).
